# EUROPÄISCHE PATENTSCHRIFT

(11) **EP 1 697 640 B1**
(45) Veröffentlichungstag und Bekanntmachung des Hinweises auf die Patenterteilung: **24.10.2012**
(21) Anmeldenummer: 04820571.0
(22) Anmeldetag: 10.12.2004
(51) Int. Cl.: F04D 29/66

(54) **SCHALLDÄ MPFERBEFESTIGUNG**
FIXING ELEMENT FOR A SILENCER
DISPOSITIF DE FIXATION DE SILENCIEUX

(30) Priorität: 23.12.2003 DE 10360770
(43) Veröffentlichungstag der Anmeldung: 06.09.2006
(73) Patentinhaber: ABB Turbo Systems AG, 5400 Baden (CH)
(72) Erfinder: BÄTTIG, Josef, CH-5704 Egliswil (CH); TRÖNDLE, Alfons, 79804 Dogern (DE); SCHELLENBERG, Peter, CH-5408 Ennetbaded (CH)
(74) Vertreter: ABB Patent Attorneys
(86) Internationale Anmeldenummer: PCT/CH2004/000730
(87) Internationale Veröffentlichungsnummer: WO 2005/061903

(56) Entgegenhaltungen:
- EP-A- 1 186 781
- US-A- 4 204 586
- US-A- 5 230 540

## Beschreibung

### Technisches Gebiet

Die Erfindung bezieht sich auf das Gebiet der Abgasturbolader.

Sie betrifft die Befestigung eines Schalldämpfers an einem Verdichtergehäuse, gemäß dem Oberbegriff des Anspruchs 1.

### Stand der Technik

Abgasturbolader zur Aufladung von Verbrennungsmotoren weisen in den meisten Fällen beim Verdichtereintritt einen Filterschalldämpfer auf. Diese Schalldämpfer mit aufgesetztem Filter werden vorzugsweise mittels einem Befestigungsflansch starr mit dem Verdichtergehäuse verbunden. Eine solche Verbindung ist beispielsweise aus der EP 1 186 781 A1, Fig. 1 ersichtlich.

Der Abgasturbolader wird entweder direkt oder mittels einem speziellen Fuss auf der Motorkonsole befestigt. In den meisten Fällen ist die axiale Distanz zwischen Fuss und Schalldämpfer sehr gross. Durch Motorvibrationen kann der Schalldämpfer zu unzulässig grossen Schwingungen angeregt werden. Dies insbesondere dann, wenn die Eigenfrequenz des Schalldämpfers nur unwesentlich über jenen der Turboladerbefestigungen liegt. In diesem Fall treten beim Schalldämpfer unzulässige Schwingungsüberhöhungen auf.

### Kurze Darstellung der Erfindung

Der Erfindung liegt folglich die Aufgabe zugrunde, bei der Befestigung des Schalldämpfers am Verdichtergehäuse Massnahmen zu treffen, um unzulässige Schwingungsüberhöhungen des Schalldämpfers zu verhindern.

Erfindungsgemäss wird diese Aufgabe mit einer Befestigung mit den Merkmalen des Patentanspruchs 1 gelöst.

Der Schalldämpfer ist in einem ersten Verbindungsbereich mittels einem Befestigungselement starr am Verdichtergehäuse befestigt. In einem zweiten Verbindungsbereich liegt der Schalldämpfer mit einer Auflagefläche auf einer Auflagefläche am Verdichtergehäuse auf, wobei der Schalldämpfer durch die Auflage im zweiten Verbindungsbereich gegenüber der starren Befestigung im ersten Verbindungsbereich mit einer Vorspannung beaufschlagt ist.

Durch die Vorspannung wird die Eigenfrequenz des Schalldämpfers massiv angehoben. Weitere Vorteile ergeben sich aus den abhängigen Ansprüchen.

### Kurze Beschreibung der Zeichnungen

Im folgenden sind anhand der Figuren mehrere Ausführungsformen der erfindungsgemässen Befestigung schematisch dargestellt und näher erläutert. In allen Figuren sind gleichwirkende Elemente mit gleichen Bezugszeichen versehen. Es zeigen:
- Fig. 1: ein Schnitt durch den Schalldämpfer und das Verdichtergehäuse eines Abgasturboladers, welche erfindungsgemäss mittels Befestigungs- und Stützflansch miteinander verbundenen sind, und
- Fig. 2 a) - k): vergrösserte Darstellungen des Stützflansches nach Fig. 1 in verschiedenen Ausführungsformen.

### Weg zur Ausführung der Erfindung

Fig. 1 zeigt einen Schnitt durch die Lufteintrittseite eines Abgasturboladers mit dem Verdichtergehäuse 2 und dem am Lufteintritt des Verdichters angeordneten Schalldämpfer 1. Nicht dargestellt ist das um eine Achse drehbar gelagerte Verdichterrad sowie die gesamte Turbinenseite des Abgasturboladers.

Der Schalldämpfer umfasst einen Grundkörper, der mehrere radial angeordnete Schalldämmplatten 11 trägt. Die zu verdichtende Luft wird gemäss den Pfeilen in radialer Richtung über einen am Umfang des Schalldämpfers angeordneten Filter 15 und zwischen den Schalldämmplatten hindurch dem Lufteinlass des Verdichters zugeführt.

Der Schalldämpfer ist mittels mehrerer, entlang dem Umfang verteilten Schrauben 3 oder anderer geeigneter Befestigungsmittel am Verdichtergehäuse befestigt. Die Schrauben fixieren den Schalldämpfer sowohl in axialer als auch in radialer Richtung bezüglich dem Verdichtergehäuse.

Zur Befestigung mittels der Schrauben weist der Schalldämpfer im radial äusseren Bereich der dem Verdichtergehäuse zugewandten Gehäusewand 14 einen Befestigungsflansch 12 auf. Das Verdichtergehäuse weist ebenfalls im radial äusseren Bereich einen entsprechenden Befestigungsflansch 22 auf.

Im radial inneren Bereich der genannten Gehäusewand des Schalldämpfers ist ein Stützflansch 13 angeordnet. Über diesen Stützflansch wird der Schalldämpfer auf einem entsprechenden Stützflansch 23 am Verdichtergehäuse axial abgestützt.

Erfindungsgemäss ist der Stützflansch 13 des Schalldämpfers gegenüber dem Befestigungsflansch 12 axial vorgespannt. Beim Aufsetzen des Schalldämpfers auf das Verdichtergehäuse in axialer Richtung kommt es zuerst im Bereich der Stützflansche 13 und 23 zu einem Kontakt zwischen Schalldämpfer und Verdichtergehäuse. Im Kontaktbereich der Befestigungsflansche 12 und 22 besteht eine Lücke in axialer Richtung, welche erst durch das anschliessende Anziehen der Schrauben 3 geschlossen wird. Durch das Schliessen der Lücke wird das Gehäuse des Schalldämpfers zwischen Befestigungs- und Stützflansch erfindungsgemäss geringfügig verzogen und dadurch der Schalldämpfer mit der axialen Vorspannung beaufschlagt.

Die Abstützung unter Vorspannung hat einen Einfluss auf die Eigenfrequenz des Schalldämpfers. Entsprechend einem einseitig eingespannten Kragträger, dessen Eigenfrequenz sich erhöht, wenn er zusätzlich abgestützt wird, erhöht sich die Eigenfrequenz des erfindungsgemäss am Verdichtergehäuse befestigten Schalldämpfers. Die Eigenfrequenz des Schalldämpfers kann auf diese weise gegenüber herkömmlich befestigten Schalldämpfern um 30 bis 60% angehoben werden.

Ausserdem verhindert die axiale Vorspannung ein Scheuern des Schalldämpfers an dem Verdichtergehäuse.

Fig. 2 a) bis k) zeigt eine Auswahl möglicher Ausführungsformen des in Fig. 1 gestrichelt eingekreisten Kontaktbereichs zwischen dem Stützflansch am Schalldämpfer 13 und dem Stützflansch am Verdichtergehäuse 23.

Gegenüber den in einer Ebene senkrecht zur Achse angeordneten Auflageflächen gemäss a) weisen die in b) und c) dargestellten konisch geformten Auflageflächen den Vorteil auf, dass sie bei der Montage des Schalldämpfers die Zentrierung des Schalldämpfers bezüglich dem Verdichtergehäuse erleichtern. Alle der ersten drei Ausführungsformen zeichnen sich zudem durch eine sehr einfache Herstellbarkeit aus.

Die Ausführungsformen d) bis i) weisen eine gute Dichtwirkung sowie eine gute Fügestellendämpfung auf. Es sind alles verschiedene radial gestufte Ausführungsformen mit unterschiedlich aufwändig herzustellenden Auflageflächen.

Um noch weiter verbesserte Dicht- und Dämpfungseigenschaft zu erhalten kann anstelle einer Stufe oder Nut/Kammverbindung wie in k) dargestellt in entsprechenden Nuten oder Halbrundnuten ein O-Dämpfungsring aus Elastomer oder einem anderen geeigneten Material axial verpresst werden.

Bis auf die erste, einfachste Ausführungsform mit den senkrecht zur Achse angeordneten Auflageflächen weisen alle dargestellten Ausführungsformen einen Formschluss in radialer Richtung auf, was eine zusätzliche Stabilisierung von Schalldämpfer und Verdichtergehäuse zur Folge hat.

### Bezugszeichenliste

- 1: Schalldämpfer
- 11: Schalldämmplatten
- 12: Befestigungsflansch
- 13: Stützflansch mit Auflagefläche
- 14: Schalldärnpfergehäusewand
- 15: Filter
- 2: Verdichtergehäuse
- 22: Befestigungsflansch
- 23: Stützflansch mit Auflagefläche
- 3: Befestigungselement, Schraube
- 4: Dämpfungsring

## Patentansprüche

1. Befestigung eines Schalldämpfers (1) an dem Verdichtergehäuse (2) eines Abgasturboladers, wobei der Schalldämpfer in einem ersten Verbindungsbereich (12, 22) mittels einem Befestigungselement (3) starr am Verdichtergehäuse befestigt ist, **dadurch gekennzeichnet, dass**
der Schalldämpfer in einem zweiten Verbindungsbereich (13, 23) mit einer Auflagefläche auf einer Auflagefläche am Verdichtergehäuse aufliegt, und dass der Schalldämpfer durch die Auflage im zweiten Verbindungsbereich gegenüber der starren Befestigung im ersten Verbindungsbereich mit einer Vorspannung beaufschlagt ist.

2. Befestigung nach Anspruch 1, **dadurch gekennzeichnet, dass**
der Schalldämpfer im ersten Verbindungsbereich einen Befestigungsflansch (12) aufweist, mit welchem der Schalldämpfer mittels dem Befestigungselement (3) am Verdichtergehäuse (2, 22) befestigt ist, und dass
der Schalldämpfer im zweiten Verbindungsbereich einen Stützflansch (13) aufweist, mit welchem der Schalldämpfer auf dem Verdichtergehäuse (2, 23) aufstützt, und dass der Stützflansch gegenüber dem Befestigungsflansch mit einer axialen Vorspannung beaufschlagt ist.

3. Befestigung nach einem der Ansprüche 1 oder 2, **dadurch gekennzeichnet, dass** der Schalldämpfer und das Verdichtergehäuse im zweiten Verbindungsbereich konische Auflageflächen aufweisen.

4. Befestigung nach einem der Ansprüche 1 bis 3, **dadurch gekennzeichnet, dass** der Schalldämpfer und das Verdichtergehäuse im zweiten Verbindungsbereich radial gestufte Auflageflächen aufweisen.

5. Befestigung nach Anspruch 4, **dadurch gekennzeichnet, dass**
der Schalldämpfer und das Verdichtergehäuse im zweiten Verbindungsbereich ineinandergreifende Nut-/Kammauflageflächen aufweisen.

6. Befestigung nach Anspruch 4, **dadurch gekennzeichnet, dass**
bei Schalldämpfer und Verdichtergehäuse im zweiten Verbindungsbereich Nuten in die Auflageflächen eingelassen sind, und dass ein Dämpfungsring (4) in den Nuten angeordnet ist.

## Claims

1. Fixing for fixing a silencer (1) to the compressor housing (2) of an exhaust gas turbocharger, the silencer being fixed rigidly to the compressor housing in a first connection region (12, 22) by means of a fixing element (3), **characterized in that** the silencer, in a second connection region (13, 23), lies with a bearing surface on a bearing surface on the compressor housing, and **in that** the silencer is acted upon as a result of bearing contact in the second connection region by a prestress with respect to the rigid fixing in the first connection region.

2. Fixing according to Claim 1, **characterized in that** the silencer has in the first connection region a fixing flange (12), by means of which the silencer is fixed to the compressor housing (2, 22) by means of the fixing element (3), and **in that** the silencer has in the second connection region a supporting flange (13), with which the silencer is supported on the compressor housing (2, 23), and **in that** the supporting flange is acted upon with an axial prestress with respect to the fixing flange.

3. Fixing according to either one of Claims 1 and 2, **characterized in that** the silencer and the compressor housing have conical bearing surfaces in the second connection region.

4. Fixing according to one of Claims 1 to 3, **characterized in that** the silencer and the compressor housing have radially stepped bearing surfaces in the second connection region.

5. Fixing according to Claim 4, **characterized in that** the silencer and the compressor housing have in the second connection region groove/comb bearing surfaces engaging one in the other.

6. Fixing according to Claim 4, **characterized in that**, in the case of the silencer and compressor housing, grooves are introduced into the bearing surfaces in the second connection region, and **in that** a damping ring (4) is arranged in the grooves.

## Revendications

1. Dispositif de fixation de silencieux (1) au carter de compresseur (2) d'un turbocompresseur de gaz d'échappement, le silencieux étant fixé de façon rigide au carter de compresseur dans une première zone de jonction (12, 22) à l'aide d'un élément de fixation (3), **caractérisé en ce que** :
le silencieux repose avec une surface portante sur une surface portante prévue au niveau du carter de compresseur dans une deuxième zone de jonction (13, 23) ; et
le silencieux est précontraint par le biais de l'appui présent dans la deuxième zone de jonction par rapport à la fixation rigide prévue dans la première zone de jonction.

2. Dispositif de fixation selon la revendication 1, **caractérisé en ce que** :
le silencieux comporte une bride de fixation (12) dans la première zone de jonction avec laquelle le silencieux est fixé au carter de compresseur (2, 22) par le biais de l'élément de fixation (3) ; et **en ce que**
le silencieux comporte une bride de maintien (13) dans la deuxième zone de jonction avec laquelle le silencieux s'appuie sur le carter de compresseur (2, 23) et **en ce que** la bride de maintien est précontrainte dans le plan axial par rapport à la bride de fixation.

3. Dispositif de fixation selon l'une quelconque des revendications 1 ou 2, **caractérisé en ce que** le silencieux et le carter de compresseur comportent des surfaces portantes coniques dans la deuxième zone de jonction.

4. Dispositif de fixation selon l'une quelconque des revendications 1 à 3, **caractérisé en ce que** le silencieux et le carter de compresseur comportent des surfaces portantes échelonnées dans le plan radial dans la deuxième zone de jonction.

5. Dispositif de fixation selon la revendication 4, **caractérisé en ce que** le silencieux et le carter de compresseur comportent des surfaces portantes de rainure/peigne s'imbriquant les unes dans les autres dans la deuxième zone de jonction.

6. Dispositif de fixation selon la revendication 4, **caractérisé en ce que** des rainures sont intégrées dans les surfaces portantes lorsque le silencieux et le carter de compresseur sont dans la deuxième zone de jonction et qu'une bague d'amortissement (4) est disposée dans les rainures.
